# EUROPÄISCHE PATENTSCHRIFT

(11) **EP 0 289 843 B1**
(45) Veröffentlichungstag und Bekanntmachung des Hinweises auf die Patenterteilung: **31.07.1991**
(21) Anmeldenummer: 88106129.5
(22) Anmeldetag: 18.04.1988
(51) Int. Cl.: A63C 9/088, A63C 9/084

(54) **Sicherheitsskibindung**
Safety ski binding
Fixation de sécurité pour ski

(30) Priorität: 06.05.1987 AT 1135/87
(43) Veröffentlichungstag der Anmeldung: 09.11.1988
(73) Patentinhaber: TMC Corporation, CH-6340 Baar/Zug (HR Nr. 15127) (CH)
(72) Erfinder: Rosenich, Paul, A-1110 Wien (AT)
(74) Vertreter: Szász, Tibor, Dipl.-Ing.

(56) Entgegenhaltungen:
- WO-A-88/01191
- DE-A- 1 578 752
- FR-A- 2 489 701
- FR-A- 2 511 257
- US-A- 3 826 509

## Beschreibung

Die Erfindung bezieht sich auf eine Sicherheitsschibindung mit einer elektronisch gesteuerten Auslöseeinrichtung, die einen die den einwirkenden Kräften entsprechenden Signalen von Kraftaufnehmern verarbeitenden Auswertekreis und ein von diesem mittels eines Auslöseimpulses auslösbares Auslöseglied aufweist, wobei eine Auslösefeder vorgesehen ist, die einerseits gegen eine einem zwischen zwei Endstellungen bewegbaren, auslös- und verrastbaren Niederhalter eines Backens zugeordnete Rastbahn und andererseits an einem von dem Auslöseglied gesteuerten Widerlager oder an diesem selbst abgestützt ist.

Es sind eine Reihe derartiger Sicherheitsschibindungen bekannt. Bei allen diesen bekannten Bindungen ist lediglich eine einzige Auslösefeder vorgesehen, die sich mit ihrem einen Ende an einem von einem Auslöseglied gesteuerten Widerlager abstützt. Dabei muß das Widerlager die gesamte, von der Auslösefeder ausgeübte Kraft aufnehmen. Dies ist jedoch mit dem Nachteil verbunden, daß das Auslöseglied, z.B. ein Elektromagnet, der im Auslösefall meist ein senkrecht zur Richtung der von der Feder ausgeübten Kraft bewegbares Stützglied, das zur Abstützung des Widerlagers vorgesehen ist, steuert, entsprechend hohe Reibungskräfte überwinden muß und deshalb entsprechend kräftig ausgebildet werden muß. Dies bedingt nicht nur einen erheblichen Platzbedarf, sondern auch einen entsprechenden Energiebedarf. Gerade letzteres ist aber bei Sicherheitsschibindungen, die ja meist auf eine Versorgung mittels Batterien angewiesen sind, von entscheidender Bedeutung, zumal das Gewicht derselben möglichst gering gehalten werden soll.

Durch die DE-A1-2121827 wurde eine Sicherheitsschibindung bekannt, bei der ein mittels eines elektromagnetischen Auslösegliedes formschlüssig verriegelbarer Niederhalter vorgesehen ist, bei dem das Verriegelungsglied von einer schwachen Feder gegen dessen Sperrstellung vorgespannt ist. Weiters ist bei dieser Bindung noch ein von einer Feder beaufschlagter Rastarm vorgesehen der mit einem Rastvorsprung des Niederhalters zusammenwirkt, wobei aber unter Kompression der Druckfeder ein aneinander Vorbeigleiten des Rastarmes und des Rastvorsprunges möglich ist. Der Zweck dieser zusätzlichen Verrastung ist es, bei einer Freigabe des Niederhalters durch das Auslöseglied aufgrund einer nur ungefährlich kurz andauernden Spitzenbelastung, den Niederhalter noch in der verrasteten Stellung zu halten, wobei aber bei einer weiterhin auf die Bindung einwirkenden Kraft, diese zu einem Lösen auch der rein mechanischen Verrastung führt.

Diese bekannte Lösung betrifft daher eine andere Art von Sicherheitsschibindungen als die eingangs erwähnte, auf die sich die Erfindung bezieht.

Ziel der Erfindung ist es, eine Bindung der eingangs erwähnten Art vorzuschlagen, bei der diese Nachteile vermieden sind und bei der nur geringe Kräfte vom Auslöseglied aufgebracht werden müssen.

Erfindungsgemäß wird dies durch die kennzeichnenden Merkmale des Anspruches 1.

Durch diese Maßnahme wird erreicht, daß lediglich ein Teil der zur Verriegelung des Niederhalters notwendigen Kraft von dem vom Auslöseglied gesteuerten Widerlager aufgenommen werden muß. Dadurch müssen aber auch nur entsprechend geringe Reibungskräfte bei einer Auslösung überwunden werden, weshalb mit entsprechend kleinen bzw. schwachen Auslösegliedern z.B. Elektromagneten, das Auslangen gefunden werden kann. Diese benötigen daher für jede Auslösung entsprechend weniger Energie.

Durch die erfindungsgemäßen Maßnahmen kommt es zwar zu keiner in Bezug auf die zum Verschwenken des Niederhalters völlig kraftfreien Einleitung der Bewegung des Miederhalters unmittelbar nach dem Auslösen des Widerlagers, doch fällt dies in der Praxis nicht ins Gewicht, da im Gefahrenfalle ohnehin entsprechend große Kräfte auf die Bindung bzw. deren Niederhalter einwirken und daher die zum Lösen des Schis vom Fuß notwendigen Kräfte vorhanden sind. Es kommt aber zu einem sehr steilen Absinken der Haltekraft auf den durch die auf dem festen Widerlager abgestützte Feder vorgegebenen Wert. Da diese Haltekraft aber beim Auslösen des gesteuerten Widerlagers durch die Elektronik bereits überschritten ist, kommt es zu einem sehr raschen Auslösen und Bindung, wobei diese schlußendlich kraftfrei auslöst.

Da aber aufgrund der geringen,von dem Auslöseglied aufzubringenden Kräften dieses sehr rasch bei einer entsprechenden Ansteuerung ansprechen kann und nur kleine Massen zu beschleunigen sind, ergeben sich sehr kurze Ansprech- bzw. Auslösezeiten, sodaß sich insgesamt, trotzdem die Bindung im Auslösefall nicht sofort völlig kraftfrei wird, kürzere Ansprech- und Auslösezeiten ergeben als bei bekannten Bindungen mit einem z.B. elektrisch gesteuerten Auslöseglied, das ein von einer einzigen Auslösefeder beaufschlagtes Widerlager steuert, da in letzterem Falle entsprechend höhere Kräfte vom Auslöseglied aufgebracht werden müssen und dieses daher eine längere Ansprechzeit benötigt.

Doch auch bei einer willkürlichen Auslösung des Widerlagers lassen sich die zum Lösen des Schis vom Fuß notwendigen Kräfte leicht aufbringen, insbesondere, wenn es sich um eine Bindung handelt, bei der lediglich der Fersenbacken auslösbar ist. Bei einer solchen genügt es, nachdem das Auslöseglied elektrisch oder von Hand ausgelöst wurde, den Unterschenkel nach vorne zu drücken, wodurch aufgrund der steifen Sohle des Schischuhs ein genügend großes Moment auf den Niederhalter ausgeübt werden kann, um die Haltekräfte des Backens zu überwinden.

Dabei kann der Anteil der vom auslösbaren Widerlager aufgebrachten Haltekraft zur gesamten Haltekraft durch eine entsprechende Dimensionierung der beiden Auslösefedern entsprechend gewählt werden. Der Anteil der vom elektrisch oder mechanisch auslösbaren Widerlager abgestützten Auslösefeder kann dabei, wie angegeben, zweckmäßigerweise zwischen 10 und 50% der gesamten Haltekraft gewählt werden, wobei der höhere Wert eher für Kinder vorgesehene Bindungen zweckmäßig sein dürfte, bei denen nur entsprechend niedrige Haltekräfte vorgesehen werden können und bei denen auf ein relativ leichtes willkürliches Lösen des Schis vom Fuß Wert gelegt wird. Das willkürliche Auslösen kann sowohl durch die willkürliche Abgabe eines entsprechenden Impulses an den Auswertekreis durch Betätigung z.B. eines Tasters, wie auch durch eine mechanische Beeinflußung des Widerlagers erfolgen.

Durch die DE-A1-3307003 wurde schon eine Schibindung mit einer zweiteiligen Auslösefeder bekannt. Bei dieser bekannten Lösung ist die eine Feder über ein Kniehebelsystem abgestützt, dessen Stellung von einem an dem Gelenk des Kniehebels angreifenden Elektromagneten gesteuert ist, der mit einem zwischen Null und einem vorgegebenen Maximalwert veränderbaren Strom beaufschlagbar ist. Dabei wird der Erregerstrom des Elektromagneten, von einer Auswerteschaltung gesteuert, die die Signale von Kraftaufnehmern verarbeitet, wobei die Haltekraft des Backens mit abnehmendem Erregerstrom abnimmt.

Diese bekannte Bindung stellt praktisch eine rein mechanisch auslösende Bindung dar, deren Auslösewert durch die Auswerteschaltung und den Kniehebel sowie den Elektromagneten in Abhängigkeit von verschiedenen Parametern, wie z.B. das Gewicht des Schiläufers oder die einwirkenden Störkräfte stufenlos veränderbar ist. Bei dieser bekannten Bindung kommt es jedoch nicht zu einer definierten Auslösung des Backens in Abhängigkeit von den auftretenden Kräften, sondern lediglich zu einer Verschiebung des Auslösewertes. Ein weiterer schwerwiegender Nachteil dieser bekanten Bindung ist auch darin zu sehen, daß bei dieser lediglich die nach oben und unten wirkenden Kräfte erfaßt und über die Auswerteschaltung verarbeitet werden, sodaß diese Bindung lediglich bei den eher ungefährlichen Stürzen nach hinten und den Stürzen nach vorne in ihren Auslösewerten verändert wird, nicht aber bei den gefährlichen Drehstürzen, da eben die dabei auftretenden Kräfte nicht erfaßt werden.

Bei einer erfindungsgemäßen Bindung mit einem Elektromagneten als Auslöseglied kann nach einem weiteren Merkmal der Erfindung vorgesehen sein, daß der Anker des Elektromagneten als Winkelhebel ausgebildet ist, dessen einer Schenkel das Widerlager der Auslösefeder abstützt und das Widerlager in einer Führung des Backens geführt ist. Dadurch ergibt sich eine sehr einfache Konstruktion, die auch ein einfaches Rückstellen des Widerlagers ermöglicht.

Dabei kann weiters vorgesehen sein, daß an dem dem Kern des Magneten zugekehrten Schenkel des Ankers ein Permanentmagnet angeordnet ist, der bei Erregung des Elektromagneten für die Abstoßung des Ankers vom Kern sorgt. Auf diese Weise wird der Anker im Normalbetrieb vom Kern des Elektromagneten gehalten und ein unbeabsichtigtes Auslösen durch Vibrationen oder Schläge verhindert. Außerdem ergibt sich der Vorteil, daß bei an dem Kern anliegendem Anker beim Einschalten der Erregung, bzw. bei einem Auslöseimpuls die größte, den Anker abstoßende Kraft entwickelt wird, wodurch die Ruhereibung des Auslösegliedes an dem Widerlager sicher überwunden werden kann. Diese Ausbildung ermöglicht es daher auch mit besonders kleinen und leistungsschwachen Elektromagneten das Auslangen zu finden, wodurch sich aber auch Einsparungen beim Energiebedarf für jeden Auslösevorgang ergeben.

Um ein Rückführen des Widerlagers in dessen eine Verriegelung des Niederhalters ermöglichende Lage nach einer Auslösung zu erleichtern, kann vorgesehen sein, daß der das Widerlager abstützende Schenkel des Ankers an seiner von seiner Stützfläche abgekehrten Seite eines Ansatzes dieses Schenkels eine schräge Auflauffläche aufweist.

Nach einem weiteren Merkmal der Erfindung kann vorgesehen sein, daß an dem auslösbaren Niederhalter ein klinkenartiger Mitnehmer angeordnet ist, der dem Widerlager beim Hochschwenken des Niederhalters ausweicht, dieses aber bei der Rückstellbewegung mitnimmt, wobei dieser Mitnehmer vorzugsweise durch eine an einer Seite weitgehend durch einen Vorsprung des Niederhalters abgestützte Blattfeder gebildet ist. Auf diese Weise ist sichergestellt, daß der Mitnehmer beim Ausschwenken des Niederhalters aus seiner verrasteten Stellung dem Widerlager nach dessen Auslösung ausweichen kann, dieses aber bei der Rückstellung des Niederhalters in dessen verriegelbare Stellung mitnimmt. Dabei ergibt sich bei einer Ausbildung des Mitnehmers als Blattfeder eine überaus einfache Konstruktion mit nur wenigen Bauteilen.

Die Erfindung wird nun an Hand der Zeichnungen erläutert. Dabei zeigen:

Fig. 1 schematisch den Aufbau einer Schibindung; Fig. 2 eine erste Ausführungsform eines erfindungsgemäßen Backens und Fig. 3 eine weitere Ausführungsform eines erfindungsgemäßen Backens.

Die in Fig. 1 dargestellte Bindung ist als Plattenbindung ausgebildet, wobei die Bindungsplatte 1 um einem ballig ausgeführten Zapfen 40 drehbar ist, der im Bereich des Durchstoßpunktes der Achse der Tibia des Schiläufers mit der Schiebene angeordnet ist und eine Drehung der Bindungsplatte in der Ebene des Schis ermöglicht. Im vorderen Bereich der Bindungsplatte 1 weist diese eine Achse 41 auf, die einen in Schilängsrichtung verlaufenden Schlitz 42 einer schifest angeordneten Halterung 45 durchsetzt, die in eine, an der Unterseite der Bindungsplatte 1 angeordnete Ausnehmung 1a mit allseitig großem Spiel hineinragt, wodurch eine beschränkte Verdrehung der Bindungsplatte um den Zapfen 40 und ein Hochschwenken der Bindungsplatte 1 um die Achse 41 möglich ist.

Weiters ist im vorderen Bereich der Bindungsplatte 1 ein starrer, nicht auslösbarer Zehenbacken 43 in Längsrichtung der Bindungsplatte einstell- und feststellbar gehalten.

Der im hinteren Bereich der Bindungsplatte angeordnete auslösbare Fersenbacken 17 ist mit der Bindungsplatte 1 verbunden, wobei dessen Niederhalter 14 um die Achse 9 hochschwenkbar ist. Weiters ist die Bindungsplatte 1 in ihrem hinteren Bereich mit einem im Fersenbacken 17 angeordneten Schaltbaustein 6 fest verbunden, der über Kraftaufnehmer 4 und ein Meßelement 3, das ein kugelkopfförmiges Ende aufweist, in einem schifesten Widerlager 2 abgestützt ist (Fig. 2).

Dadurch ist die Bindungsplatte 1 in ihrer Lage gehalten, wobei aber eine Bewegung der Bindungsplatte 1 im Ausmaß der Meßwege der Kraftaufnehmer 4 möglich ist, die aufgrund der festen Drehpunkte der Bindungsplatte um den Zapfen 40 und die Achse 41 die Erfassung der auf die Bindungsplatte 1 senkrecht und parallel zum Schi einwirkenden Momente ermöglichen.

Beim Fersenbacken 17 ist, wie dies auf Fig. 2 ersichtlich ist, für dessen Sohlenniederhalter 14 eine übliche öffnungsfeder 23 vorgesehen, die an der Bindungsplatte 1 und dem Niederhalter 14 abgestützt ist und diesen in Richtung seiner hochgeschwenkten Endstellung vorspannt.

Der im wesentlichen haubenförmige Niederhalter 14 weist eine gegen sein Inneres vorstehende Nase 66, auf der eine Rastrolle 16 drehbar gehalten ist auf, die in der verriegelten Stellung der Bindung von einem eine Rastbahn 31 aufweisenden Arm 18 übergriffen ist. Dieser Arm 18 ist an einer Drehachse 28 schwenkbar gehalten, die ihrerseits am bindungsplattenfesten Teil des Fersenbackens fixiert ist. An dem Arm 18 ist eine Führungsstange 20 angelenkt, auf der ein auslösbares Widerlager 50 der Auslösefeder 19 in axialer Richtung der Führungsstange verschiebbar gehalten ist. Dabei ist Die Auslösefeder 19 und eine in gleicher Richtung wie diese verlaufende weitere Feder 51 (im weiteren auch kurz Feder 51 genannt) koaxial auf der Führungsstange 20 angeordnet. Die Feder 51 ist dabei an dem mit dem Arm 18 gelenkig verbundenen Anschlußstück der Führungsstange 20 und an einem an dem schifesten Teil des Backens 17 angeordneten starren Widerlager 52 abgestützt, das brückenartig ausgebildet und mit einer Bohrung zur Aufnahme der Auslösefeder 19 versehen ist.

Die Führungsstange 20 wird durch die Feder 51 in ihrer Lage gehalten, wobei die Abstützung der Feder 51 an einer dem Querschnitt dieser Feder entsprechenden Auflagefläche des Anschlußstückes 53 der Führungsstange 20 erfolgt.

Die Abstützung des auslösbaren Widerlagers 50 erfolgt an einem im Backen 17 drehbar gelagerten Anker 54, der im wesentlichen L-förmig ausgebildet ist. Dabei weist der eine Schenkel einen im wesentlichen senkrecht abstehenden Ansatz auf, dessen äußere Seite in der Ruhelage des Ankers 54 das auslösbare Widerlager 50 abstützt. Der zweite Schenkel des Ankers 54 weist ebenfalls einen abgewinkelten Ansatz auf, der zur Betätigung mittels eines federbelasteten Handauslöseknopfes 55 vorgesehen ist, der im Niederhalter 14 geführt ist.

Der eine Schenkel des Ankers 54 trägt einen Permanentmagneten 56, der bei nicht erregtem Elektromagneten 57, der im Schaltbaustein 6 angeordnet ist, an dessen Kern anliegt. Bei Erregung des Elektromagneten 57 nimmt die dem Permanentmagneten 56 zugekehrte Polfläche des Kernes des Elektromagneten die Polarität der gegenüberliegenden Polfläche des Permanentmagneten an, sodaß es zu einer Abstoßung des einen Schenkels des Ankers 54 kommt und der Anker daher verdreht wird.

Dies hat zur Folge, daß das auslösbare Widerlager 50 seine Abstützung verliert und unter dem Einfluß der sich entspannenden Auslösefeder 19 sich gegen das freie Ende der Führungsstange zu bewegt, wo es an den Endanschlag 58, der lediglich ein Abgleiten des auslösbaren Widerlagers 50 von der Führungsstange 20 verhindert, anschlägt. Dabei entspannt sich die Auslösefeder 19 soweit, daß sie nichts mehr zur Aufbringung der Haltekraft an dem Arm 18 beitragen kann. Da diese nun nur mehr von der weiteren Feder 51 aufgebracht wird. Dadurch ist es möglich, den Fuß bei einer willkürlichen Auslösung durch überdrücken der Feder 51 beim Anheben der Ferse aus der Bindung zu lösen.

Bei einer unwillkürlichen Auslösung aufgrund eines durch unzulässig hohe, auf den Fuß bzw. die Bindung einwirkende Kräfte bedingten Auslösesignales, kommt es trotz der Haltekräfte der Feder 51 zu einem raschen Lösen des Fußes aus der Bindung, da eben die Feder 51 allein nicht ausreicht, um die Verrastung des Niederhalters 14 aufrecht zu erhalten, schon gar nicht wenn, was ja im unwillkürlichen Auslösefall immer gegeben ist, entsprechend hohe Kräfte auf die Bindung und den Fuß einwirken. Die Feder 51 mit dem Arm 18 wirkt wie eine viel zu schwach eingestellte mechanische Bindung, die plötzlich mit einer hohen Überlast, die durch den Wegfall der Abstützung der Auslösefeder 19 bedingt ist, beaufschlagt wird.

Die beiden Federn 19 und 51 sind zweckmäßigerweise so dimensioniert, daß die Auslösefeder 19, 10 bis 50% der gesamten Haltekraft der Federnkombination aufbringt.

Die Ansteuerung des Elektromagneten erfolgt über eine im Schaltbaustein 6 angeordnete Auswerteschaltung, die die Signale der Kraftaufnehmer 4 verarbeitet und bei Erreichen bestimmter Kriterien ein Auslösesignal abgibt, das zur kurzzeitigen Erregung des Ekektromagneten 57 führt.

Nach einer willkürlichen Auslösung durch Druck auf den Handauslöseknopf 55 oder einer unwillkürlichen Auslösung aufgrund eines Auslösesignales kommt es nach der dadurch bedingten Verminderung der Haltekraft und der auf die Bindung einwirkenden oder willkürlich auf diese ausgeübten Kräfte, zu einem Hochschwenken des Niederhalters 14, wobei die Feder 51 überdrückt wird. Beim Hochschwenken des Niederhalters 14 gleitet der mit diesem verbundene Mitnehmer 60, der aus einer Blattfeder 61 und einer Auflage 62 für diese gebildet ist, an dem sich in dessen hinterster Lage befindlichen Widerlager 50 ab, wobei die Blattfeder 61 von ihrer Auflage abgehoben wird.

Wird der Niederhalter 14 wieder in seine Arbeitslage niedergedrückt, so kommt der Mitnehmer 60 mit seiner Blattfeder 61 am oberen Rand des auslösbaren Widerlagers 50 zur Anlage. Die aber beim Niederdrücken des Niederhalters die Blattfeder 61 an der Auflage 62 abgestützt wird kann über die Blattfeder 61 genügend Kraft auf das auslösebare Widerlager 50 übertragen werden, um dieses wieder in seine Arbeitsstellung zu bringen. Dabei gleitet das auslösbare Widerlager 50 über die Auflauffläche des Ansatzes des einen Schenkels des Ankers 54. Dabei wird der Anker kurz ausgelenkt, wonach das Widerlager und der Anker wieder die in der Fig. 2 ersichtliche Lage einnehmen.

Die Lage des Mitnehmers 60 ist dabei so bemessen, daß das Widerlager 50 seine Arbeitslage bereits einnimmt, bevor noch der Niederhalter seine verriegelte Lage eingenommen hat.

Das auslösbare Widerlager 50 selbst ist als brückenartiger Teil ausgebildet, wobei die Abstützung durch den Anker 54 im mittleren Bereich erfolgt und der Mitnehmer 60, der vorzugsweise zweiteilig ausgebildet ist, an einem Seitenrand, bzw. an beiden Seitenrädern an dem Widerlager angreift, bzw. angreifen.

Um bei der Rückstellung des auslösbaren Widerlagers 50 die Führungsstange 20 abzustützen, greift der Endanschlag 58 derselben in eine Führung des schifesten Teiles des Backens 17 ein.

Bei der Ausführungsform gemäß Fig. 3 weist der Niederhalter 14′ eine gegen sein Inneres vorstehende, als eine gestaltete Rastbah Rastnase 67 auf, die in der verriegelten Stellung der Bindung von einem als äußere Rollenraste 70 ausgebildeten äußeren Rastarm übergriffen ist. Diese äußere Rollenraste 70 ist an einer Drehachse 71 schwenkbar gehalten, die ihrerseits am bindungsplattenfesten Teil des Fersenbackens 17′ fixiert ist. An der äußeren Rollenraste 70 ist eine Koppelstange 20′ angelenkt, die die äußere Rollenraste 70 mit einem, um eine mit der Bindungsplatte 1′ starr verbundene Drehachse 72 schwenkbar gehaltenen auslösbaren Widerlager 50′ verbindet, wobei die Koppelstange 20′ in an diesen beiden Teilen angelenkten Abstützungen 74, 74′ einer Auslösefeder 19′ mit einem größeren Spiel und in ihrer Längsrichtung verschiebbar gehalten ist.

Weiters ist an der Rollenraste 70 eine Abstützung 146 der weiteren Feder 51′ angelenkt, die ihrerseits über ein festes Widerlager 146′ an einer im schifesten Teil des Fersenbackens 17′ gehaltenen Achse 129 gehalten ist, wobei die Abstützung 146 und das feste Widerlager 146′ über eine Teleskopstange 120 miteinander verbunden sind.

Zwischen den über die Koppelstange 20′ miteinander verbundenen Teilen wirkt die Auslösefeder 19′ die die beiden Teile auseinander drängt. Damit wird die äußere Rollenraste 70 bei abgestütztem auslösbarem Widerlager 50′ gegen die Rastnase 67 gepreßt, wodurch der Niederhalter 14′ an einem Hochschwenken gehindert ist.

In dem Fersenbacken 17′ ist ein Handauslöseknopf 55′ über eine Achse 69 schwenkbar gelagert, wobei dieser Knopf 55′ mittels einer Feder 68 gegen seine inaktive Lage vorgespannt ist. Beim Drücken des Auslöseknopfes 55′ schwenkt dieser im Uhrzeigersinn bzw. entgegen der Kraft der Feder 68 und drückt auf den Auslösestift 73, der in einer Durchführung des Schaltbausteines 6′ gehalten und mittels einer Feder gegen seine dargestellte inaktive Lage vorgespannt ist. Dieser Auslösestift 73 ist mittels eines O-Ringes abgedichtet, doch ist es auch möglich, den Auslösestift mittels einer Membrane abzudichten, die über das freie Ende des Auslösestiftes gespannt, oder als Teil des Gehäuses ausgeführt ist und an der der Auslöseknopf 55′ zur Anlage bringbar ist.

Auf dem schifesten Widerlager 2′ ist das Meßelement 3′ über eine kugelgelenkförmige Aufnahme abgestützt. Dieses Meßelement 3′ weist Kraftaufnehmer auf, die die auf die Bindungsplatte 1′ um deren Drehachsen auftretenden Momente ± My und ± Mz erfassen und in elektrische Signale umwandeln. Diese Kraftaufnehmer, die beliebig z.B. als piezoelektrische Wandler oder als Dehnungsmeßstreifen ausgebildet sein können, sind mit dem Gehäuse des Schaltbausteines 6′ verbunden, in dem die Batterie, die Auswerteschaltung, sowie ein Elektromagnet und Teile des mechanischen Verriegelungssystems der Bindung untergebracht sind.

Die elektromechanischen Auslöseelemente sind durch einen, einen Klappanker 75 aufweisenden Elektromagneten 57′ gebildet, der über Leitungen mit der Auswerteschaltung bzw. der Batterie verbunden ist. Der Klappanker 75 ist mittels einer schwachen Rückstellfeder 77 gegen seine vom Kern abgefallene Stellung vorgespannt und weist eine Rastfläche 78 auf, an der ein Teil des Verriegelungsmechanismusses des Niederhalters 17′ zur Anlage bringbar ist.

Im betriebsbereiten Zustand der Bindung liegt ein klinkenartiger innerer Hebel 79 an dem abgefallenen Klappanker 75 an. Dieser innere Hebel 79 ist um eine im Schaltbaustein 6′ gehaltene Achse 80 schwenkbar gehalten und mittels einer schwachen Feder 81 gegen seine Entriegelungsstellung vorgespannt. Dieser innere Hebel 79 weist eine randoffene Ausnehmung 82 auf. In diese Ausnehmung greift ein innerer Rastarm 83 mit seinem abgewinkelten Ende ein. Dieser innere Rastarm 83, der auch als Bügel ausgeführt sein kann, ist mit einer durch das Gehäuse dicht hindurchgeführten Welle 84 drehfest verbunden.

An dieser Welle 84 ist außerhalb des Gehäuses ein äußerer Rastarm 85, der aus Gründen eines reibungsarmen Aufbaues als Rollenhebel ausgebildet ist, drehfest gehalten. Dieser äußere Rastarm 85 stützt im betriebsbereiten Zustand der Bindung einen, um eine mit der Bindungsplatte starr verbundene Achse 72 schwenkbaren, äußeren Stützhebel ab, der als auslösbares Widerlager 50′ für die Auslösefeder 19′ dient, die den als äußere Rollenraste 70 ausgebildeten äußeren Rasthebel, wie bereits erläutert wurde, gegen die Nase 67 des Niederhalters 14′ preßt.

Die Abstützung des auslösbaren Widerlagers 50′ erfolgt an dem äußeren Rastarm 85 derart, daß das auslösbare Widerlager 50′ mit dem äußeren Rastarm 85 einen 90° geringfügig übersteigenden Winkel einschließt, um ein Drehmoment auf den äußeren Rastarm 85 auszuüben, das diesen gegen dessen Entriegelungsstellung vorspannt. Abgefangen wird dieses Drehmoment über den inneren Rastarm 83, der in die Ausnehmung 82 des inneren Hebels 79 eingreift und den inneren Hebel 79, der seinerseits an der Rastfläche 78 des Klappankers 75 abgestützt ist.

Wird der Auslösestift 73 durch Betätigung des Auslöseknopfes 55′ gegen den Klappanker 75 gedrückt, oder zieht der Elektromagnet 57′ den Klappanker 75 an, wozu aufgrund der schwachen Rückstellfeder 77 und der aufgrund der Hebelverhältnisse, sowie der Abstützung mittels Raste auftretenden, nur geringen Reibungskräften, nur kleine Kräfte erforderlich sind, so verliert der innere Hebel 79 seine Abstützung und das auf den äußeren Rastarm 85 einwirkende Drehmoment dreht den inneren Rastarm 83 aus der Ausnehmung 82 hinaus, wodurch der Rastarm 83 seine Stütze verliert. Damit kann sich aber auch das auslösbare Widerlager 50′ unter dem Einfluß der Auslösefeder 19′ drehen, wodurch der als Rollenraste ausgebildete äußere Rasthebel 70 seine Anpressung gegen die Nase 67 des Niederhalters 14′ verliert und dieser, nach der Freigabe der Sohle, aufgrund der auf diese einwirkenden äußeren Kräften hochschwenken kann.

Beim Hochschwenken des Niederhalters 14′ kommt ein nicht dargestellter Ansatz desselben an einem aus Gründen einer besseren übersichtlichkeit ebenfalls nicht dargestellten Ansatz des äußeren Rastarmes 85 zur Anlage und dreht diesen in seine dargestellte Arbeitsstellung zurück. Dieses Rückdrehen des äußeren Rastarmes 85 bewirkt über die Welle 84 auch ein Rückdrehen des inneren Rastarmes 83, wodurch dieser an der Nase 76 des inneren Hebels 79 zur Anlage kommt und diesen ebenfalls zurückdreht. Dadurch kommt dieser wieder an der Rastfläche 78 des Klappankers 75 zur Anlage, nachdem dieser nach seinem Abfallen vom Elektromagneten 57′ kurz aus seiner Ruhelage abgelenkt wurde, wobei der innere Hebel 79 eine Auflauffläche des Klappankers 75 überstreicht. Damit befindet sich der Fersen backen 17′ wieder in seinem einstiegsbereiten Zustand.

Dieses Zurückdrehen erfordert nur wenig Kraft, da dabei die Auslösefeder 19′ nur auf die mittels der Koppelstange 20′ verbundenen Teile 70, 50′ einwirkt und mit diesen ein in sich geschlossenes System bildet. Beim nachfolgenden Niederdrücken des Niederhalters 14′ überdrückt dessen Rastennase 67 die Rollenraste 70, wobei die Auslösefeder 19′ und die weitere Feder 51′ zusammengedrückt werden. Der Backen 17′ ist damit wieder verriegelt.

Da die Auslösefeder 19′ nur einen Teil der Haltekräfte des Niederhalters 14′ aufbringt, sind nur extrem kleine Kräfte für die Auslösung erforderlich, wobei sich durch den Verriegelungsmechanismus noch sehr günstige übersetzungsverhältnisse ergeben. Außerdem unterstützt auch die zweite, starr abgestützte Feder 51′ das Rückschwenken der Rollenraste 70 und des auslösbaren Widerlagers 50′.

Die Aufteilung der Haltekräfte auf die beiden Federn 19′ und 51′ erfolgt zweckmäßiger Weise so, daß die Feder 51′ etwa 50 bis 90% der gesamten Haltekraft aufbringt.

## Patentansprüche

1. Sicherheitsschibindung mit einer elektronisch gesteuerten Auslöseeinrichtung die einen die den einwirkenden Kräften entsprechenden Signalen von Kraftaufnehmern verarbeitenden Auswertekreis und ein von diesem mittels eines Auslöseimpulses auslösebares Auslöseglied aufweist, wobei eine Auslösefeder vorgesehen ist, die einerseits gegen eine einem zwischen zwei Endstellungen bewegbaren, auslös- und verrastbaren Niederhalter eines Backens zugeordnete Rastbahn und anderseits an einem von dem Auslöseglied gesteuerten Widerlager oder an diesem selbst abgestützt ist, dadurch gekennzeichnet, daß sich gegen die Rastbahn (31, 67) eine zweite in gleicher Richtung wie die Auslösefeder (19) wirkende Feder (51, 51′) mit ihrem einen Ende abstützt, deren anderes Ende an einem weiteren, vorzugsweise festen, Widerlager (52, 146′) abgestützt ist, und daß der Anteil der Auslösefeder (19, 19′) zwischen 10 bis 50% der gesamten Haltekraft liegt, wobei im Auslösefall der Sicherheitsschibindung der freie Weg des auslösbaren Widerlagers (50, 50′) zu einer im wesentlichen vollständigen Entspannung der Auslösefeder (19, 19′) ausreicht.

2. Sicherheitsschibindung nach Anspruch 1, bei der das Auslöseglied durch einen Elektromagneten gebildet ist, der das Widerlager der Auslösefeder steuert, dadurch gekennzeichnet, daß der Anker (54) des Elektromagneten (57) als Winkelhebel ausgebildet ist, dessen einer Schenkel das Widerlager (50) der Auslösefeder (10) abstützt und das Widerlager in einer Führung des Fersenbackens (17) geführt ist.

3. Sicherheitsschibindung nach Anspruch 2, dadurch gekennzeichnet, daß an dem dem Kern des Elektromagneten (57) zugekehrten Schenkel des Ankers (54) ein Permanentmagnet (56) angeordnet ist, der bei Erregung des Elektromagneten für die Abstoßung des Ankers (54) vom Kern sorgt.

4. Sicherheitsschibindung nach Anspruch 2 oder 3, dadurch gekennzeichnet, daß der das Widerlager (50) abstützende Schenkels des Ankers (54) an seiner von seiner Stützfläche abgekehrten Seite eines Ansatzes dieses Schenkels eine schräge Auflauffläche aufweist.

5. Sicherheitsschibindung nach einem der Ansprüche 1 bis 4, dadurch gekennzeichnet, daß an dem auslösbaren Fersenbacken (17) ein klinkenartiger Mitnehmer (60) angeordnet ist, der dem auslösbaren Widerlager (50) beim Hochschwenken des Niederhalters ausweicht, dieses aber bei der Rückstellbewegung mitnimmt, wobei dieser Mitnehmer (60) vorzugsweise durch eine an einer Seite weitgehend durch eine Auflage (62) des Fersenbackens (17) abgestützte Blattfeder (61) gebildet ist.

6. Sicherheitsschibindung nach Anspruch 1, dadurch gekennzeichnet, daß die Auslösefeder (19′) an seitlich voneinander distanzierten Abstützungen (74, 74′), und die weitere Feder (51′) an einer Abstützung (146) und am festen Widerlager (146′) abgestützt sind, wobei die Abstützung (146) und das feste Widerlager (146′), welche die weitere Feder (51′) tragen, voneinander seitlich ebenfalls distanziert und miteinander über eine Teleskopstange (120) verbunden sind.

## Claims

1. A safety ski binding comprising an electronically controlled release mechanism including an evaluator circuit for processing signals generated by force sensors in response to forces acting thereon, and a release member releasable by a release pulse generated by said evaluator circuit, a release spring being provided in abutment on one side against a detent section associated to a clamp jaw hold-down member displaceable between two end positions and selectively releasable and retainable, and on the other side against a counterstop controlled by said release member, or against said release member itself, characterized in that a second spring (51, 51′) acting in the same direction as said release spring (19) has one of its end in abutment against said detent section (31, 67), and its other end in abutment against a preferably fixed second counterstop (52, 146′) so that said release spring (19, 19′) contributes between 10 and 50% of the total holding force, the free stroke of said releasably counterstop (50, 50′) in the release operation of the safety ski binding being sufficient for a substantially complete relaxation of said release spring (19, 19′).

2. A safety ski binding according to claim 1, in which said release member is formed by a solenoid controlling said counterstop of said release spring, characterized in that the armature (54) of said solenoid (57) is formed as a bell crank lever one leg of which supports said counterstop (50) of said release spring (10), said counterstop being guided in a guide portion of the heel clamp (17).

3. A safety ski binding according to claim 2, characterized in that the leg of said armature (54) facing towards the core of said solenoid (57) carries a permanent magnet (56) acting to cause said armature (54) to be repelled by the core on energization of the solenoid.

4. A safety ski binding according to claim 2 or 3, characterized in that the leg of said armature (54) supporting said counterstop (50) is formed with an inclined cam face at a side of an extension of this leg opposite its supporting surface.

5. A safety ski binding according to any of claims 1 to 4, characterized in that the releasable heel clamp (17) is provided with a pawl-type engagement member (60) disposed thereon to pass said releasable counterstop (50) when said hold-down member pivots upwards, and to entrain said counterstop in the reset movement, said engagement member (60) being preferably formed by a leaf spring (61) supported at a major portion of one side on an abutment support (62) of said heel clamp (17).

6. A safety ski binding according to claim 1, characterized in that said release spring (19′) is supported on laterally spaced abutment portions (74, 74′), and said further spring (51′), on an abutment member (146) and on said fixed counterstop (146′), said abutment member (146) and said fixed counterstop (146′) supporting said further spring (51′) being likewise laterally spaced from one another and interconnected by a telescopic rod (120).

## Revendications

1. Fixation de sécurité pour ski, comprenant un dispositif de déclenchement commandé électroniquement, qui présente un circuit d'interprétation traitant les signaux provenant de capteurs de forces et correspondant aux forces appliquées, ainsi qu'un organe de déclenchement pouvant être déclenché par ledit circuit, au moyen d'une impulsion de déclenchement, en présence d'un ressort de déclenchement prenant appui, d'une part, sur une piste d'encliquetage associée à une pièce de compression vers le bas déclenchable et encliquetable, qui agit sur une mâchoire et est mobile entre deux positions extrêmes, et d'autre part sur une contre-butée commandée par l'organe de déclenchement, ou bien sur ce dernier proprement dit, caractérisée par le fait qu'un second ressort (51, 51′), agissant dans la même direction que le ressort de déclenchement (19), prend appui sur la piste d'encliquetage (31, 67) par l'une de ses extrémités, son autre extrémité étant en appui sur une contre-butée supplémentaire (52, 146′), de préférence fixe; et par le fait que le pourcentage représenté par le ressort de déclenchement (19, 19′) est compris entre 10 et 50% de la force de retenue totale, la course libre de la contre-butée déclenchable (50, 50′) étant suffisante, en cas de déclenchement de la fixation de sécurité pour ski, pour permettre un soulagement sensiblement intégral dudit ressort de déclenchement (19, 19′).

2. Fixation de sécurité pour ski, selon la revendication 1, dans laquelle l'organe de déclenchement est formé d'un électro-aimant qui commande la contre-butée du ressort de déclenchement, caractérisée par le fait que l'induit (54) de l'électro-aimant (57) est réalisé sous la forme d'un levier coudé dont l'une des branches soutient la contre-butée (50) du ressort de déclenchement (10), la contre-butée étant guidée dans un guide de la mâchoire de talonnière (17).

3. Fixation de sécurité pour ski, selon la revendication 2, caractérisée par le fait qu'un aimant permanent (56), disposé sur la branche de l'induit (54) qui est tournée vers le noyau de l'électro-aimant (57), a pour effet de repousser ledit induit (54) à l'écart dudit noyau lors d'une excitation de l'électro-aimant.

4. Fixation de sécurité pour ski, selon la revendication 2 ou 3, caractérisée par le fait que la branche de l'induit (54), soutenant la contre-butée (50), présente une surface d'ascension inclinée sur un côté d'un appendice de cette branche qui est tourné à l'opposé de sa surface de soutien.

5. Fixation de sécurité pour ski, selon l'une des revendications 1 à 4, caractérisée par le fait qu'un organe d'entrainement (60) du type cliquet, disposé sur la mâchoire de talonnière déclenchable (17), cède devant la contre-butée déclenchable (50) lors du pivotement ascendant de la pièce de compression vers le bas, mais l'entraîne cependant lors du mouvevement de rappel, cet organe d'entrainement (60) étant formé, de préférence, par une lame de ressort (61) prenant appui d'un côté, dans une large mesure, par l'intermédiaire d'une zone de contact (62) de la mâchoire de talonnière (17).

6. Fixation de sécurité pour ski, selon la revendication 1, caractérisée par le fait que le ressort de déclenchement (19′) et le ressort supplémentaire (51′) prennent appui, respectivement, sur des soutiens (74, 74′) mutuellement espacés dans le sens latéral, ainsi que sur un soutien (146) et sur la contre-butée fixe (146′), le soutien (146) et la contre-butée fixe (146′), qui portent le ressort supplémentaire (51′), étant également espacés l'un de l'autre dans le sens latéral, et étant reliés l'un à l'autre par l'intermédiaire d'une tige télescopique (120).
